# EUROPÄISCHE PATENTSCHRIFT

(11) **EP 2 226 477 B1**
(45) Veröffentlichungstag und Bekanntmachung des Hinweises auf die Patenterteilung: **23.11.2011**
(21) Anmeldenummer: 10154528.3
(22) Anmeldetag: 24.02.2010
(51) Int. Cl.: F01L 9/02

(54) **Hydraulikeinheit für einen Zylinderkopf einer Brennkraftmaschine mit hydraulisch variablem Gaswechselventiltrieb**
Hydraulic unit for a cylinder head of a combustion engine with hydraulically variable gas exchange valve drive
Unité hydraulique pour culasse de moteur à combustion interne dotée d'une commande hydraulique variable de soupape

(30) Priorität: 05.03.2009 DE 102009011983
(43) Veröffentlichungstag der Anmeldung: 08.09.2010
(73) Patentinhaber: Schaeffler Technologies GmbH & Co. KG, 91074 Herzogenaurach (DE)
(72) Erfinder: Eichenberg, Andreas, 09117 Chemnitz (DE); Itoafa, Calin Petru, 91315 Höchstadt (DE); Kuhl, Mario, 91074 Herzogenaurach (DE); Kremer, Thomas, 90762 Fürth (DE); Lang, Jens, 96332 Pressig (DE); von Schimonsky, Lothar, 91466 Gerhardshofen (DE)

(56) Entgegenhaltungen:
- EP-A1- 1 243 761
- EP-A1- 1 353 056
- EP-A2- 1 559 876
- EP-A2- 2 060 754
- DE-A1-102006 008 676

## Beschreibung

### Gebiet der Erfindung

Die Erfindung betrifft eine Hydraulikeinheit für einen Zylinderkopf einer Brennkraftmaschine mit hydraulisch variablem Gaswechselventiltrieb. Die Hydraulikeinheit umfasst:
■ zumindest eine antriebseitige Gebereinheit,
■ zumindest eine abtriebseitige Nehmereinheit,
■ zumindest ein ansteuerbares Hydraulikventil,
■ zumindest einen Mitteldruckraum,
■ zumindest einen Hochdruckraum, der im Übertragungssinn zwischen der zugehörigen Gebereinheit und der zugehörigen Nehmereinheit angeordnet und über das zugehörige Hydraulikventil mit dem zugehörigen Mitteldruckraum verbindbar ist,
■ zumindest einen als Hydraulikmittelreservoir dienenden Niederdruckraum, der über eine Drosselstelle mit dem zugehörigen Mitteldruckraum verbunden ist,
■ und ein Hydraulikgehäuse mit einem Gehäuseunterteil, einem Gehäusezwischenteil und einem Gehäuseoberteil,
wobei die Gebereinheit, die Nehmereinheit, der Hochdruckraum, das Hydraulikventil und der Mitteldruckraum im Gehäuseunterteil verlaufen, der Niederdruckraum im Gehäuseoberteil ausgebildet ist und die Drosselstelle im Bereich eines Hydraulikmitteldurchlasses durch das Gehäusezwischenteil verläuft.

### Hintergrund der Erfindung

Eine derartige Hydraulikeinheit geht aus der nicht vorveröffentlichten EP 2 060 754 A2 (Stand der Technik nach Art. 54(3) EPÜ) hervor. Bei der dort vorgeschlagenen Hydraulikeinheit sind alle wesentlichen, für die hydraulisch variable Übertragung von Nockenerhebungen auf die Gaswechselventile erforderlichen Bauteile und die Druckräume in einem gemeinsamen Hydraulikgehäuse in Sandwichbauweise zusammengefasst. Das Gehäuseunterteil ist sehr kompakt bauend ausgebildet, und bei dem Gehäusezwischenteil handelt es sich zudem um eine im wesentlichen flache Platte, so dass jeder der Mitteldruckräume auf ein entsprechend kleines Volumen begrenzt ist.

Wie es in der zitierten Druckschrift erläutert ist, kann jedoch ein kleinvolumiger Mitteldruckraum beim Startvorgang der Brennkraftmaschine problematisch sein, insbesondere wenn es sich um einen Startvorgang bei tiefen Außentemperaturen und nach längerem Stillstand der Brennkraftmaschine handelt. Dies liegt darin begründet, dass die Hydraulikmittelversorgung der Brennkraftmaschine während des Startvorgangs noch keinen ausreichenden Hydraulikmittelstrom in den Mitteldruckraum fördert und lediglich das im Mitteldruckraum verbliebene und zudem bei tiefen Temperaturen geschrumpfte Hydraulikmittelvolumen unzureichend groß für ein vollständiges Wiederbefüllen eines dann expandierenden Hochdruckraums ist. Diese Problematik gilt in verstärktem Maße für sich in kurzer Zeitfolge wiederholende Startvorgänge, da in diesem Fall der Hydraulikmittelverbrauch aus dem Mitteldruckraum größer als das von der Hydraulikmittelversorgung der Brennkraftmaschine nachgeförderte Volumen sein kann. Solche Mehrfachstartvorgänge sind beispielsweise für Taxifahrzeuge an Taxiständen typisch.

Zur Lösung dieser Problematik wird in der zitierten Druckschrift vorgeschlagen, im Gehäuseoberteil einen als Hydraulikmittelreservoir dienenden Niederdruckraum auszubilden, der über eine Drosselstelle im Gehäusezwischenteil mit dem Mitteldruckraum verbunden ist. Mit Hilfe des Niederdruckraums wird zum einen das während des Startvorgangs der Brennkraftmaschine erforderliche Hydraulikmittelreservoir für den Mitteldruckraum und mithin für den Hochdruckraum erweitert und zum anderen das Risiko eines Ansaugens von Gasblasen weitestgehend beseitigt. Letzteres ergibt sich durch das Gehäusezwischenteil, das den Niederdruckraum vom Mitteldruckraum separiert, so dass während der Stillstandsphase der Brennkraftmaschine und dabei abkühlendem und folglich schrumpfendem Hydraulikmittel die Bildung von Gasblasen im Mitteldruckraum durch Nachsaugen von Hydraulikmittel aus dem Niederdruckraum verhindert wird.

Die in der genannten Druckschrift vorgeschlagene Drosselstelle ist als Stufenbohrung durch das Gehäusezwischenteil mit einem nur wenige Zehntelmillimeter betragenden Kleinstdurchmesser ausgebildet. Eine derartige Drosselstelle kann jedoch in verschiedener Hinsicht nachteilig sein. Vor allem weist die starre Drosselstelle eine von der Durchflussrichtung unabhängige Durchflusscharakteristik mit starker Drosselung in beide Richtungen auf, welche insbesondere bei kaltem, d.h. hochviskosem Hydraulikmittel einer schnellen Wiederbefüllung des Mitteldruckraums entgegensteht. Zudem besteht bei Hydraulikmittelbohrungen mit sehr kleinem Durchmesser das erhöhte Risiko einer Verstopfung mit Schmutzpartikeln in Form von Fertigungsrückständen oder Abrieb während des Betriebs der Brennkraftmaschine. Außerdem ist die Herstellung der kleinen Hydraulikmittelbohrung mit erheblichem Aufwand verbunden. Beispielsweise ist im Falle einer spanend hergestellten Bohrung mit hohem Werkzeugverschleiß oder häufigem Werkzeugausfall zu rechnen, während die Herstellung mittels Laserstrahl zu unerwünscht hohen Form- und Querschnittsabweichungen von der Sollgeometrie der Drosselstelle führt.

Eine weitere Hydraulikeinheit ist aus DE 10 2006 008 676 A1 bekannt.

### Aufgabe der Erfindung

Der vorliegenden Erfindung liegt daher die Aufgabe zugrunde, eine Hydraulikeinheit der eingangs genannten Art insbesondere dahingehend fortzubilden, dass dem Mitteldruckraum beim Kaltstart der Brennkraftmaschine ein sowohl ausreichend großes als auch ausreichend schnell verfügbares Hydraulikmittelreservoir zur Seite steht.

### Zusammenfassung der Erfindung

Die Lösung dieser Aufgabe ergibt sich aus den kennzeichnenden Merkmalen des Anspruchs 1, während vorteilhafte Weiterbildungen und Ausgestaltungen der Erfindung den Unteransprüchen entnehmbar sind. Demnach ist es vorgesehen, dass die Drosselstelle mittels eines relativ zum Hydraulikmitteldurchlass verlagerbaren Ventilkörpers gebildet ist und je nach Lage des Ventilkörpers unterschiedlich große Durchflussquerschnitte aufweist. Dabei versperrt der Ventilkörper in seiner dem Hydraulikmittelfluss vom Mitteldruckraum in den Niederdruckraum entsprechenden ersten Lage die Drosselstelle bis auf einen drosselnden Durchflussquerschnitt und gibt in seiner dem Hydraulikmittelfluss vom Niederdruckraum in den Mitteldruckraum entsprechenden zweiten Lage einen drosselarmen Durchflussquerschnitt frei. Mit anderen Worten ermöglicht der verlagerbare Ventilkörper eine von der Durchflussrichtung abhängige Durchflusscharakteristik, so dass der Hydraulikmittelübertritt in Richtung des Niederdruckraums nach wie vor gedrosselt, in die entgegengesetzte Richtung zum Mitteldruckraum hin jedoch weitgehend widerstandsarm erfolgt. Zudem entfällt mit der starren und querschnittsarmen Hydraulikmittelbohrung das Verstopfungsrisiko der Drosselstelle durch Schmutzpartikel.

In Weiterbildung der Erfindung soll der Ventilkörper teilweise oder vollständig im Hydraulikmitteldurchlass verlaufen und durch Anschläge am Gehäusezwischenteil gehaltert sein, welche Anschläge die erste und zweite Lage des Ventilkörpers definieren. Für den Fall, dass der Ventilkörper eine Ventilplatte ist oder eine solche aufweist, soll der die erste Lage des Ventilkörpers definierende Anschlag eine dem Mitteldruckraum zugewandte erste Oberfläche am Gehäusezwischenteil sein und die Ventilplatte gemeinsam mit der ersten Oberfläche ein Plattenventil bilden, wobei der drosselnde Durchflussquerschnitt durch eine oder mehrere sickenförmige Vertiefungen auf der Ventilplatte und/oder der ersten Oberfläche gebildet ist.

Gegenüber der im eingangs zitierten Stand der Technik vorgeschlagenen Stufenbohrung, deren Drosselwirkung den Eigenschaften einer viskositätsunabhängigen Blende nahe kommt, ist die Drosselwirkung bei sickenförmigen Vertiefungen aufgrund ihres relativ großen Längen-Querschnitt-Verhältnisses in deutlich stärkerem Maße von der Viskosität des Hydraulikmittels abhängig. Diese Eigenschaft ist besonders dann von Vorteil, wenn das Gehäuseoberteil mit einem in den Zylinderkopf mündenden Überlauf versehen ist. Dieser dient nicht nur der Entlüftung des Niederdruckraums, sondern auch der Kühlung der Hydraulikeinheit, indem aufgeheiztes Hydraulikmittel via Niederdruckraum in den Zylinderkopf entweichen und mithin in den gekühlten Hydraulikmittelkreislauf der Brennkraftmaschine zurückgeführt werden kann. Hierbei bewirkt die viskositätsabhängige Drosselwirkung der sickenförmigen Vertiefungen eine bedarfsgerechte Spülung der Hydraulikeinheit, die idealerweise dergestalt ist, dass bei heißem Hydraulikmittel eine größtmögliche Spülung und bei kaltem Hydraulikmittel keine Spülung der Hydraulikeinheit erfolgt.

In einer konstruktiven Ausgestaltung der Erfindung sind eine oder zwei im Hydraulikmitteldurchlass befestigte und jeweils stirnseitig einen der Anschläge für die Ventilplatte bildende Buchsen vorgesehen. Alternativ soll der Ventilkörper Haltekrallen aufweisen, die von der Ventilplatte ausgehend durch den Hydraulikmitteldurchlass verlaufen und sich über eine dem Niederdruckraum zugewandte zweite Oberfläche am Gehäusezwischenteil erstrecken. Dabei dient die zweite Oberfläche als die zweite Lage des Ventilkörpers definierender Anschlag. Ein solcher Ventilkörper kann besonders kostengünstig als Spritzgussteil aus Kunststoff hergestellt sein.

Es besteht ebenfalls die Möglichkeit, dass der Ventilkörper eine Kugel ist und der Hydraulikmitteldurchlass die Form einer sich in Richtung des Mitteldruckraums öffnenden Kugelkalotte aufweist. Dabei ist der drosselnde Durchflussquerschnitt durch eine sich in Achsrichtung der Kugelkalotte erstreckende, sickenförmige Vertiefung an der Innenmantelfläche des Hydraulikmitteldurchlasses gebildet.

Zur Halterung der Kugel soll der die zweite Lage der Kugel definierende Anschlag durch einen oder mehrere sich in den Hydraulikmitteldurchlass erstreckende Materialvorsprünge am Gehäusezwischenteil gebildet sein. Vorzugsweise sind drei über die Innenmantelfläche des Hydraulikmitteldurchlasses gleichmäßig verteilte Materialvorsprünge vorgesehen, die außerdem durch Verstemmen des Gehäusezwischenteils erzeugt sein können.

### Kurze Beschreibung der Zeichnungen

Weitere Merkmale der Erfindung ergeben sich aus der nachfolgenden Beschreibung und aus den Zeichnungen, in denen Ausführungsbeispiele der Erfindung dargestellt sind. Soweit nicht anders erwähnt, sind dabei gleiche oder funktionsgleiche Merkmale oder Bauteile mit gleichen Bezugszahlen versehen. Es zeigen:
- Figur 1: eine schematische Darstellung eines hydraulisch variablen Gaswech- selventiltriebs;
- Figur 2: die erfindungsgemäße Drosselstelle als Hydrauliksymbol;
- Figur 3: eine Hydraulikeinheit in perspektivischer Gesamtdarstellung;
- Figur 4: einen Querschnitt der Hydraulikeinheit gemäß Figur 3;
- Figur 5: eine Drosselstelle mit Plattenventil gemäß Figur 4 in vergrößerter Schnittdarstellung (1. Seitenansicht);
- Figur 6: die Drosselstelle gemäß Figur 4 in vergrößerter Schnittdarstellung (2. Seitenansicht);
- Figur 7: den Ventilkörper gemäß Figur 4 in vergrößerter Perspektivdarstel- lung;
- Figur 8: eine Drosselstelle mit Kugel in vergrößerter Schnittdarstellung;
- Figur 9: den Schnitt A-A gemäß Figur 8;
- Figur 10: eine Drosselstelle mit Plattenventil und Buchsen in vergrößerter Schnittdarstellung;
- Figur 11: die obere Buchse gemäß Figur 10 in vergrößerter Perspektivdarstel- lung und
- Figur 12: die untere Buchse gemäß Figur 10 in vergrößerter Perspektivdarstel- lung.

### Ausführliche Beschreibung der Zeichnungen

In Figur 1 ist der prinzipielle Aufbau eines hydraulisch variablen Gaswechselventiltriebs 1 schematisch offenbart. Dargestellt ist ein für das Verständnis der Erfindung wesentlicher Ausschnitt eines Zylinderkopfs 2 einer Brennkraftmaschine mit einem Nocken 3 einer Nockenwelle und einem in Schließrichtung federkraftbeaufschlagten Gaswechselventil 4. Die Variabilität des Gaswechselventiltriebs 1 wird mittels einer zwischen dem Nocken 3 und dem Gaswechselventil 4 angeordneten Hydraulikeinheit 5 erzeugt, die folgende Komponenten umfasst:
■ eine antriebseitige Gebereinheit 6, hier in Form eines vom Nocken 3 angetriebenen Pumpenstößels 7,
■ eine abtriebseitige Nehmereinheit 8, hier in Form eines das Gaswechselventil 4 unmittelbar betätigenden Nehmerkolbens 9,
■ ein ansteuerbares Hydraulikventil 10, hier in Form eines elektromagnetischen 2-2-Wege-Schaltventils,
■ einen zwischen der Gebereinheit 6 und der Nehmereinheit 8 verlaufenden Hochdruckraum 11, aus dem bei geöffnetem Hydraulikventil 10 Hydraulikmittel in einen Mitteldruckraum 12 abströmen kann,
■ ein an den Mitteldruckraum 12 angeschlossener Druckspeicher 13 mit einem federkraftbeaufschlagten Ausgleichskolben 14,
■ ein in Richtung des Mitteldruckraums 12 öffnendes Rückschlagventil 15, über das die Hydraulikeinheit 5 an den Hydraulikmittelkreislauf der Brennkraftmaschine angeschlossen ist,
■ und einen als Hydraulikmittelreservoir dienenden Niederdruckraum 16, der über eine Drosselstelle 17 in einer den Niederdruckraum 16 vom Mitteldruckraum 12 separierenden Trennwand 18 mit dem Mitteldruckraum 12 verbunden ist.

Die an sich bekannte Funktionsweise des hydraulischen Gaswechselventiltriebs 1 lässt sich dahingehend zusammenfassen, dass der Hochdruckraum 11 zwischen der Gebereinheit 6 und der Nehmereinheit 8 als hydraulisches Gestänge wirkt, wobei das - bei Vernachlässigung von Leckagen - proportional zum Hub des Nockens 3 vom Pumpenstößel 7 verdrängte Hydraulikvolumen in Abhängigkeit des Offnungszeitpunkts und der Öffnungsdauer des Hydraulikventils 10 in ein erstes, den Nehmerkolben 9 beaufschlagendes Teilvolumen und in ein zweites, in den Mitteldruckraum 12 einschließlich Druckspeicher 13 abströmendes Teilvolumen aufgesplittet wird. Hierdurch sind die Hubübertragung des Pumpenstößels 7 auf den Nehmerkolben 9 und mithin nicht nur die Steuerzeiten, sondern auch die Hubhöhe des Gaswechselventils 4 vollvariabel einstellbar.

Figur 2 zeigt die Drosselstelle 17 als Hydrauliksymbol. Für die Erfindung wesentlich ist die Existenz eines verlagerbaren Ventilkörpers 19, durch den der Hydraulikmittelfluss vom Mitteldruckraum 12 in den Niederdruckraum 16 deutlich stärker als in die entgegengesetzte Richtung gedrosselt wird. Wie bereits einleitend erwähnt und in den nachfolgend erläuterten Ausführungsbeispielen umgesetzt, ist eine viskositätsabhängige Drosselwirkung der Drosselstelle 17 besonders dann vorteilhaft, wenn der Niederdruckraum 16 mit einem in den Zylinderkopf mündenden Überlauf 20 versehen ist (siehe Figur 1). Der Überlauf 20 dient nicht nur der Entlüftung des Niederdruckraums 16, sondern auch der Kühlung der Hydraulikeinheit 5, indem aufgeheiztes Hydraulikmittel via Niederdruckraum 16 in den Zylinderkopf 2 entweichen und mithin in den gekühlten Hydraulikmittelkreislauf der Brennkraftmaschine zurückgeführt werden kann. Die viskositätsabhängige Drosselwirkung der Drosselstelle 17 bewirkt eine bedarfsgerechte Spülung der Hydraulikeinheit 5: im theoretischen Idealfall erfolgt bei heißem Hydraulikmittel eine größtmögliche Spülung und bei kaltem Hydraulikmittel gar keine Spülung der Hydraulikeinheit 5.

Wie es an den nachfolgend beschriebenen Figuren 3 und 4 deutlich wird, weist die Hydraulikeinheit 5 ein gemeinsames Hydraulikgehäuse 21 auf, um die Hydraulikeinheit 5 als vormontierte und gegebenenfalls bereits mit Hydraulikmittel befüllte Baueinheit in den Zylinderkopf 2 der Brennkraftmaschine montieren zu können. Die für eine 4-Zylinder-Reihenmaschine ausgeführte Hydraulikeinheit 5 geht in Gesamtansicht aus Figur 3 hervor. Das in Sandwichbauweise zusammengesetzte Hydraulikgehäuse 21 besteht aus einem Gehäuseunterteil 22, der als Gehäusezwischenteil 23 ausgebildeten Trennwand 18 und einem Gehäuseoberteil 24. Während die Gehäuseteile 22, 23, 24 an diversen Verschraubungspunkten 25 hydraulisch dichtend miteinander verschraubt sind, weist das Gehäuseunterteil 22 separate Verschraubungspunkte 26 zum Befestigen der gesamten Hydraulikeinheit 5 im Zylinderkopf 2 der Brennkraftmaschine auf.

Die vier Gebereinheiten 6 umfassen jeweils ein im Gehäuseunterteil 22 aufgenommenes Abstützelement 27, einen darauf schwenkbeweglich gelagerten Schlepphebel 28 mit drehbar gelagerter Rolle 29 für einen reibungsarmen Nockenabgriff und den hier vom Schlepphebel 28 betätigten und in Rückhubrichtung federkraftbeaufschlagten Pumpenstößel 7. Vom Gehäusezwischenteil 23 abgehende Bügel 30 dienen als Verliersicherung für die Schlepphebel 28 bei nicht im Zylinderkopf 2 montierter Hydraulikeinheit 5. Diese ist weiterhin so ausgebildet, dass jede der Gebereinheiten 6 mit zwei Nehmereinheiten 8 (siehe auch Figur 1) zusammenwirkt. Mit anderen Worten wird für jedes Paar gleichwirkender Gaswechselventile 4, d.h. Einlassventile oder Auslassventile eines Zylinders der Brennkraftmaschine, nur ein Nocken 3 und eine Gebereinheit 6 benötigt, wobei das vom Pumpenstößel 7 verdrängte Hydraulikvolumen beide Nehmereinheiten 8 gleichzeitig beaufschlagt. Auf der den Gebereinheiten 6 gegenüber liegenden Seite der Hydraulikeinheit 5 sind die jeweils einer Gebereinheit 6 und den beiden Nehmereinheiten 8 zugeordneten Hydraulikventile 10 mit elektrischen Anschlusssteckern 31 zu erkennen, wobei die im stromlosen Zustand geöffneten Hydraulikventile 10 auf an sich bekannte und hier nicht näher dargestellte Weise in Ventilaufnahmen im Gehäuseunterteil 22 befestigt sind.

Die bereits in Figur 3 anhand der Auswölbungen im Gehäuseoberteil 24 erkennbaren Niederdruckräume 16 gehen deutlich aus dem in Figur 4 dargestellten Querschnitt durch die Hydraulikeinheit 5 vor. In diesem Querschnitt ist auch der an den Mitteldruckraum 12 angeschlossene Druckspeicher 13 mit dem federkraftbeaufschlagten Ausgleichskolben 14 erkennbar. Obwohl nur eine Drosselstelle 17' gezeigt ist, kann jeder der Mitteldruckräume 12 auch über zwei oder mehr Drosselstellen 17' mit dem zugehörigen Niederdruckraum 16 kommunizieren. Umgekehrt wäre es auch denkbar, jedem Mitteldruckraum 12 zwei oder mehr voneinander separierte Niederdruckräume 16 zuzuordnen.

Sowohl Gasblasen, die während des Betriebs der Brennkraftmaschine über die Drosselstelle 17' aus dem Mitteldruckraum 12 in den Niederdruckraum 16 gelangen, als auch überschüssiges Hydraulikmittel können über den im Gehäuseoberteil 24 verlaufenden und in den Zylinderkopf 2 mündenden Überlauf 20 in das Innere des Zylinderkopfs 2 abgeschieden werden.

Um einen Hydraulikmittelverlust aus dem Niederdruckraum 16 insbesondere während der Stillstandsphase der Brennkraftmaschine zu verhindern, ist das Gehäuseoberteil 24 mit einem hier nicht näher dargestellten Dichtmittel aus Elastomerwerkstoff beschichtet. In dem dargestellten Ausführungsbeispiel ist diese Beschichtung nicht nur auf den Kontaktbereich zum Gehäusezwischenteil 23 beschränkt, sondern befindet sich auf der gesamten Oberfläche des hier in einem Tiefziehverfahren aus Stahlblech hergestellten Gehäuseoberteils 24. Zur Abdichtung der Trennfugen zwischen Gehäuseunterteil 22 und Gehäusezwischenteil 23 einerseits sowie zwischen Gehäusezwischenteil 23 und Gehäuseoberteil 24 andererseits können ergänzend bzw. als Alternative zur E-lastomerbeschichtung auch separate Flachdichtungen, wie ein- oder mehrlagige Metalldichtungen eingesetzt werden.

In den nachfolgend erläuterten Figuren 5 bis 12 sind drei Ausführungsbeispiele der erfindungsgemäßen Drosselstelle 17 illustriert. Diese verläuft jeweils im Bereich eines an sich drosselarmen Hydraulikmitteldurchlasses 32 durch das Gehäusezwischenteil 23 und ist durch den teilweise bzw. vollständig im Hydraulikmitteldurchlass 32 angeordneten und relativ zu diesem verlagerbaren Ventilkörper 19 gebildet. Wie bereits in Figur 2 symbolhaft dargestellt, weist die Drosselstelle 17 je nach Lage des Ventilkörpers 19 unterschiedlich große Durchflussquerschnitte auf, wobei der Ventilkörper 19 in seiner dem Hydraulikmittelfluss vom Mitteldruckraum 12 in den Niederdruckraum 16 entsprechenden ersten Lage die Drosselstelle 17 bis auf einen drosselnden Durchflussquerschnitt versperrt und in seiner dem Hydraulikmittelfluss vom Niederdruckraum 16 in den Mitteldruckraum 12 entsprechenden zweiten Lage einen drosselarmen Durchflussquerschnitt freigibt. Der Ventilkörper 19 ist jeweils durch Anschläge, welche die erste und zweite Lage des Ventilkörpers 19 definieren, am Gehäusezwischenteil 23 gehaltert.

Bei den Figuren 5 bis 7 handelt es sich um eine vergrößerte Darstellung der in Figur 4 enthaltenen Drosselstelle 17' mit Ventilkörper 19'. Bei diesem handelt es sich um ein Spritzgussteil aus Kunststoff mit einer Ventilplatte 33 und davon ausgehenden Haltekrallen 34, die unter elastischer Verformung durch den Hydraulikmitteldurchlass 32 hindurch geführt sind. Als die erste Lage des Ventilkörpers 19' definierender Anschlag dient eine dem Mitteldruckraum 12 zugewandte erste Oberfläche 35 am Gehäusezwischenteil 23, hier dessen Unterseite, mit der die Ventilplatte 33 ein Plattenventil bildet (siehe Figur 5). Der drosselnde Durchflussquerschnitt ist durch sickenförmige Vertiefungen 36' auf der Ventilplatte 33 gebildet. Je nach gewünschter Viskositätsabhängigkeit der erzeugten Drosselwirkung sind gegenüber den hier geraden Vertiefungen 36' andere Geometrien denkbar, wie beispielsweise eine spiralförmige Vertiefung geringen Querschnitts und großer Länge im Falle einer sehr hohen Viskositätsabhängigkeit. Die Haltekrallen 34 erstrecken sich über eine dem Niederdruckraum 16 zugewandte zweite Oberfläche 37 am Gehäusezwischenteil 23, hier dessen Oberseite, die als die Haltekrallen 34 abstützender und mithin die zweite Lage des Ventilkörpers 19' definierender Anschlag dient. Wie es in Figur 6 deutlich erkennbar ist, weist die Drosselstelle 17' in dieser zweiten Lage aufgrund des dann offenen Plattenventils einen vergleichsweise großen, d.h. drosselarmen Querschnitt auf.

Eine alternative Drosselstelle 17" geht aus den Figuren 8 und 9 hervor. Der Ventilkörper 19" ist eine Kugel, und der Hydraulikmitteldurchlass 32 im Gehäusezwischenteil 23 weist die Form einer sich in Richtung des Mitteldruckraums 12 öffnenden Kugelkalotte auf. Der drosselnde Durchflussquerschnitt ist durch eine sich in Achsrichtung der Kugelkalotte erstreckende, sickenförmige Vertiefung 36" an der Innenmantelfläche des Hydraulikmitteldurchlasses 32 gebildet. Während die Kugelkalotte gleichzeitig als die erste Lage der Kugel 19" definierender Anschlag dient und der Hydraulikmittelfluss in Richtung des Niederdruckraums lediglich über die sickenförmige Vertiefung 36" erfolgen kann, ist der die zweite Lage der Kugel 19" definierende Anschlag durch drei Materialvorsprünge 38 am Gehäusezwischenteil 23 gebildet. In dieser zweiten Lage steht dem Hydraulikmittelfluss in Richtung des Mitteldruckraums die gesamte Oberfläche der Kugel 19" bei entsprechend geringer Drosselung zur Verfügung. Die sich in den Hydraulikmitteldurchlass 32 erstreckenden Materialvorsprünge 38 sind durch Verstemmen des Gehäusezwischenteils 23 erzeugt und gleichmäßig über die Innenmantelfläche des Hydraulikmitteldurchlasses 32 verteilt.

Eine weitere alternative Drosselstelle 17"' ist in den Figuren 10 bis 12 dargestellt. Der Ventilkörper 19"' ist hierbei als scheibenförmige Ventilplatte ausgebildet, die zwischen zwei im Hydraulikmitteldurchlass 32 eingepressten Buchsen 39, 40 spielbehaftet angeordnet ist. Die Buchsen 39, 40, die jeweils stirnseitig einen der Anschläge für die Ventilplatte 19"' bilden, sind unterschiedlich gestaltet. Die obere Buchse 40 bildet mit der Ventilplatte 19"' ein Plattenventil, wobei der drosselnde Durchflussquerschnitt durch vier sickenförmige Vertiefungen 36"' auf der dem Mitteldruckraum 12 zugewandten ersten Oberfläche 35 der Buchse 40 gebildet ist. Die untere Buchse 39 ist an ihrer dem Niederdruckraum 16 zugewandten zweiten Oberfläche 37 mit kreisbogenförmigen Unterbrechungen 41 versehen, die in der zweiten Lage der Ventilplatte 19"' einen ausreichend drosselarmen Durchflussquerschnitt zur Verfügung stellen.

### Liste der Bezugszahlen

- 1: Gaswechselventiltrieb
- 2: Zylinderkopf
- 3: Nocken
- 4: Gaswechselventil
- 5: Hydraulikeinheit
- 6: Gebereinheit
- 7: Pumpenstößel
- 8: Nehmereinheit
- 9: Nehmerkolben
- 10: Hydraulikventil
- 11: Hochdruckraum
- 12: Mitteldruckraum
- 13: Druckspeicher
- 14: Ausgleichskolben
- 15: Rückschlagventil
- 16: Niederdruckraum
- 17: Drosselstelle
- 18: Trennwand
- 19: Ventilkörper
- 20: Überlauf
- 21: Hydraulikgehäuse
- 22: Gehäuseunterteil
- 23: Gehäusezwischenteil
- 24: Gehäuseoberteil
- 25: Verschraubungspunkt
- 26: Verschraubungspunkt
- 27: Abstützelement
- 28: Schlepphebel
- 29: Rolle
- 30: Bügel
- 31: Anschlussstecker des Hydraulikventils
- 32: Hydraulikmitteldurchlass
- 33: Ventilplatte
- 34: Haltekralle
- 35: erste Oberfläche am Gehäusezwischenteil
- 36: sickenförmige Vertiefung
- 37: zweite Oberfläche am Gehäusezwischenteil
- 38: Materialvorsprung am Gehäusezwischenteil
- 39: Buchse
- 40: Buchse
- 41: Unterbrechung

## Patentansprüche

1. Hydraulikeinheit (5) für einen Zylinderkopf (2) einer Brennkraftmaschine mit hydraulisch variablem Gaswechselventiltrieb (1), umfassend
■ zumindest eine antriebseitige Gebereinheit (6),
■ zumindest eine abtriebseitige Nehmereinheit (8),
■ zumindest ein ansteuerbares Hydraulikventil (10),
■ zumindest einen Mitteldruckraum (12),
■ zumindest einen Hochdruckraum (11), der im Übertragungssinn zwischen der zugehörigen Gebereinheit (6) und der zugehörigen Nehmereinheit (8) angeordnet und über das zugehörige Hydraulikventil (10) mit dem zugehörigen Mitteldruckraum (12) verbindbar ist,
■ zumindest einen Niederdruckraum (16), der über eine Drosselstelle (17, 17', 17", 17"') mit dem zugehörigen Mitteldruckraum (12) verbunden ist,
■ und ein Hydraulikgehäuse (21) mit einem Gehäuseunterteil (22) und einem Gehäusezwischenteil (23),
wobei die Gebereinheit (6), die Nehmereinheit (8), der Hochdruckraum (11), das Hydraulikventil (10) und der Mitteldruckraum (12) im Gehäuseunterteil (22) verlaufen, **dadurch gekennzeichnet, dass** das Hydraulikgehäuse (21) ein Gehäuseoberteil (24) aufweist, der Niederdruckraum (16) im Gehäuseoberteil (24) ausgebildet ist und als Hydraulikmittelreservoir dient und die Drosselstelle (17, 17', 17", 17"') im Bereich eines Hydraulikmitteldurchlasses (32) durch das Gehäusezwischenteil (23) verläuft, wobei die Drosselstelle (17, 17', 17", 17"') mittels eines relativ zum Hydraulikmitteldurchlass (32) verlagerbaren Ventilkörpers (19, 19', 19", 19"') gebildet ist und je nach Lage des Ventilkörpers (19, 19', 19", 19"') unterschiedlich große Durchflussquerschnitte aufweist, wobei der Ventilkörper (19, 19', 19", 19"') in seiner dem Hydraulikmittelfluss vom Mitteldruckraum (12) in den Niederdruckraum (16) entsprechenden ersten Lage die Drosselstelle (17, 17', 17", 17"') bis auf einen drosselnden Durchflussquerschnitt versperrt und wobei der Ventilkörper (19, 19', 19", 19"') in seiner dem Hydraulikmittelfluss vom Niederdruckraum (16) in den Mitteldruckraum (12) entsprechenden zweiten Lage einen drosselarmen Durchflussquerschnitt freigibt.

2. Hydraulikeinheit (5) nach Anspruch 1, **dadurch gekennzeichnet, dass** der Ventilkörper (19', 19", 19"') teilweise oder vollständig im Hydraulikmitteldurchlass (32) verläuft und durch Anschläge am Gehäusezwischenteil (23) gehaltert ist, welche Anschläge die erste und zweite Lage des Ventilkörpers (19', 19", 19"') definieren.

3. Hydraulikeinheit (5) nach Anspruch 2, **dadurch gekennzeichnet, dass** der Ventilkörper (19', 19"') eine Ventilplatte (33, 19"') ist oder aufweist, der die erste Lage des Ventilkörpers (19', 19"') definierende Anschlag eine dem Mitteldruckraum (12) zugewandte erste Oberfläche (35) am Gehäusezwischenteil (23) ist und die Ventilplatte (19"', 33) gemeinsam mit der ersten Oberfläche (35) ein Plattenventil bildet, wobei der drosselnde Durchflussquerschnitt durch eine oder mehrere sickenförmige Vertiefungen (36', 36"') auf der Ventilplatte (33, 19"') und/ oder der ersten Oberfläche (35) gebildet ist.

4. Hydraulikeinheit (5) nach Anspruch 3, **dadurch gekennzeichnet, dass** eine oder zwei im Hydraulikmitteldurchlass (32) befestigte und jeweils stirnseitig einen der Anschläge für die Ventilplatte (19"') bildende Buchsen (39, 40) vorgesehen sind.

5. Hydraulikeinheit (5) nach Anspruch 3, **dadurch gekennzeichnet, dass** der Ventilkörper (19') Haltekrallen (34) aufweist, die von der Ventilplatte (33) ausgehend durch den Hydraulikmitteldurchlass (32) verlaufen und sich über eine dem Niederdruckraum (16) zugewandte zweite Oberfläche (37) am Gehäusezwischenteil (23) erstrecken, welche zweite Oberfläche (37) als die zweite Lage des Ventilkörpers (19') definierender Anschlag dient.

6. Hydraulikeinheit (5) nach Anspruch 5, **dadurch gekennzeichnet, dass** es sich bei dem Ventilkörper (19') um ein Spritzgussteil aus Kunststoff handelt.

7. Hydraulikeinheit (5) nach Anspruch 2, **dadurch gekennzeichnet, dass** der Ventilkörper (19") eine Kugel ist und der Hydraulikmitteldurchlass (32) die Form einer sich in Richtung des Mitteldruckraums (12) öffnenden Kugelkalotte aufweist, wobei der drosselnde Durchflussquerschnitt durch eine sich in Achsrichtung der Kugelkalotte erstreckende, sickenförmige Vertiefung (36") an der Innenmantelfläche des Hydraulikmitteldurchlasses (32) gebildet ist.

8. Hydraulikeinheit (5) nach Anspruch 7, **dadurch gekennzeichnet, dass** der die zweite Lage der Kugel (19") definierende Anschlag durch einen oder mehrere sich in den Hydraulikmitteldurchlass (32) erstreckende Materialvorsprünge (38) am Gehäusezwischenteil (23) gebildet ist.

9. Hydraulikeinheit (5) nach Anspruch 8, **dadurch gekennzeichnet, dass** drei über die Innenmantelfläche des Hydraulikmitteldurchlasses (32) gleichmäßig verteilte Materialvorsprünge (38) vorgesehen sind.

10. Hydraulikeinheit (5) nach Anspruch 8, **dadurch gekennzeichnet, dass** die Materialvorsprünge (38) durch Verstemmen des Gehäusezwischenteils (23) erzeugt sind.

## Claims

1. Hydraulic unit (5) for a cylinder head (2) of an internal combustion engine having a hydraulically variable gas-exchange valve timing mechanism (1), comprising
■ at least one drive-side transmitter unit (6),
■ at least one output-side receiver unit (8),
■ at least one actuable hydraulic valve (10),
■ at least one medium-pressure space (12),
■ at least one high-pressure space (11) which is arranged in the transmission direction between the associated transmitter unit (6) and the associated receiver unit (8) and can be connected to the associated medium-pressure space (12) via the associated hydraulic valve (10),
■ at least one low-pressure space (16) which is connected to the associated medium-pressure space (12) via a throttle point (17, 17', 17'', 17"'),
■ and a hydraulic housing (21) having a lower housing part (22) and an intermediate housing part (23),
the transmitter unit (6), the receiver unit (8), the high-pressure space (11), the hydraulic valve (10) and the medium-pressure space (12) extending in the lower housing part (22), **characterized in that** the hydraulic housing (21) has an upper housing part (24), the low-pressure space (16) is formed in the upper housing part (24) and serves as hydraulic-medium reservoir, and the throttle point (17, 17', 17'', 17''') extends through the intermediate housing part (23) in the region of a hydraulic-medium passage (32), the throttle point (17, 17', 17", 17"') being formed by means of a valve body (19, 19', 19", 19"') which can be displaced relative to the hydraulic-medium passage (32) and having throughflow cross sections of different size depending on the position of the valve body (19, 19', 19", 19"'), the valve body (19, 19', 19'', 19''') shutting the throttle point (17, 17', 17", 17"') as far as a throttling throughflow cross section in its first position which corresponds to the hydraulic-medium flow from the medium-pressure space (12) into the low-pressure space (16), and the valve body (19, 19', 19", 19"') opening a low-throttling throughflow cross section in its second position which corresponds to the hydraulic-medium flow from the low-pressure space (16) into the medium-pressure space (12).

2. Hydraulic unit (5) according to Claim 1, **characterized in that** the valve body (19', 19'', 19"') extends partially or completely in the hydraulic-medium passage (32) and is secured by stops on the intermediate housing part (23), which stops define the first and second positions of the valve body (19', 19", 19"').

3. Hydraulic unit (5) according to Claim 2, **characterized in that** the valve body (19', 19"') is or has a valve plate (33, 19"'), the stop which defines the first position of the valve body (19', 19"') is a first surface (35) on the intermediate housing part (23), which first surface (35) faces the medium-pressure space (12), and, together with the first surface (35), the valve plate (19"', 33) forms a plate valve, the throttling throughflow cross section being formed by one or more crescent-shaped depressions (36', 36"') on the valve plate (33, 19"') and/or the first surface (35).

4. Hydraulic unit (5) according to Claim 3, **characterized in that** one or two bushes (39, 40) is/are provided which is/are fastened in the hydraulic-medium passage (32) and in each case forms/form one of the stops for the valve plate (19''') on the end side.

5. Hydraulic unit (5) according to Claim 3, **characterized in that** the valve body (19') has holding claws (34) which, starting from the valve plate (33), extend through the hydraulic-medium passage (32) and extend over a second surface (37) on the intermediate housing part (23), which second surface (37) faces the low-pressure space (16) and serves as the stop which defines the second position of the valve body (19').

6. Hydraulic unit (5) according to Claim 5, **characterized in that** the valve body (19') is an injection-moulded part made from plastic.

7. Hydraulic unit (5) according to Claim 2, **characterized in that** the valve body (19") is a ball and the hydraulic-medium passage (32) has the shape of a spherical cap which opens in the direction of the medium-pressure space (12), the throttling throughflow cross section being formed by a crescent-shaped depression (36") on the inner circumferential face of the hydraulic-medium passage (32), which crescent-shaped depression (36") extends in the axial direction of the spherical cap.

8. Hydraulic unit (5) according to Claim 7, **characterized in that** the stop which defines the second position of the ball (19") is formed by one or more material projections (38) on the intermediate housing part (23), which material projections (38) extend into the hydraulic-medium passage (32).

9. Hydraulic unit (5) according to Claim 8, **characterized in that** three material projections (38) are provided which are distributed uniformly over the inner circumferential face of the hydraulic-medium passage (32).

10. Hydraulic unit (5) according to Claim 8, **characterized in that** the material projections (38) are produced by caulking of the intermediate housing part (23).

## Revendications

1. Unité hydraulique (5) pour une culasse (2) d'un moteur à combustion interne comprenant une commande de soupape à échange de gaz variable hydraulique (1), comprenant :
- au moins une unité maître (6) du côté de l'entraînement,
- au moins une unité réceptrice (8) du côté de la sortie,
- au moins une soupape hydraulique commandable (10),
- au moins un espace moyenne pression (12),
- au moins un espace haute pression (11), qui est disposé dans le sens du transfert entre l'unité maître associée (6) et l'unité réceptrice associée (8) et qui peut être relié par le biais de la soupape hydraulique associée (10) à l'espace moyenne pression associé (12),
- au moins un espace basse pression (16), qui est relié par le biais d'un étranglement (17, 17', 17", 17"') à l'espace moyenne pression associé (12),
- et un boîtier hydraulique (21) avec une partie inférieure de boîtier (22) et une partie intermédiaire de boîtier (23),
l'unité maître (6), l'unité réceptrice (8), l'espace haute pression (11), la soupape hydraulique (10) et l'espace moyenne pression (12) s'étendant dans la partie inférieure du boîtier (22), **caractérisée en ce que** le boîtier hydraulique (21) présente une partie supérieure de boîtier (24), l'espace basse pression (16) est réalisé dans la partie supérieure de boîtier (24) et sert de réservoir de fluide hydraulique, et l'étranglement (17, 17', 17", 17"') s'étend dans la région d'un passage de fluide hydraulique (32) à travers la partie intermédiaire de boîtier (23), l'étranglement (17, 17', 17", 17"') étant formé au moyen d'un corps de soupape (19, 19', 19", 19"') déplaçable par rapport au passage de fluide hydraulique (32) et présentant en fonction de la position du corps de soupape (19, 19', 19", 19"') des sections transversales d'écoulement de tailles différentes, le corps de soupape (19, 19', 19", 19"'), dans sa première position correspondant à l'écoulement de fluide hydraulique depuis l'espace moyenne pression (12) dans l'espace basse pression (16), bloquant l'étranglement (17, 17', 17", 17"') jusqu'à une section transversale de passage étranglée et le corps de soupape (19, 19', 19", 19"'), dans sa deuxième position correspondant à l'écoulement de fluide hydraulique depuis l'espace basse pression (16) dans l'espace moyenne pression (12), libérant une section transversale de passage faiblement étranglée.

2. Unité hydraulique (5) selon la revendication 1, **caractérisée en ce que** le corps de soupape (19', 19", 19"') s'étend partiellement ou complètement dans le passage de fluide hydraulique (32) et est retenu par des butées sur la partie intermédiaire du boîtier (23), lesquelles butées définissent la première et la deuxième position du corps de soupape (19', 19", 19"').

3. Unité hydraulique (5) selon la revendication 2, **caractérisée en ce que** le corps de soupape (19', 19"') est ou présente une plaque de soupape (33, 19"'), la butée définissant la première position du corps de soupape (19', 19"') est une première surface (35) tournée vers l'espace moyenne pression (12) sur la partie intermédiaire de boîtier (23), et la plaque de soupape (19"', 33), conjointement avec la première surface (35), forme une soupape à plaque, la section transversale de passage étranglée étant formée par un ou plusieurs renfoncements (36', 36"') en forme de moulures sur la plaque de soupape (33, 19'") et/ou sur la première surface (35).

4. Unité hydraulique (5) selon la revendication 3, **caractérisée en ce qu'**il est prévu une ou deux douilles (39, 40) fixées dans le passage de fluide hydraulique (32) et formant à chaque fois du côté frontal l'une des butées pour la plaque de soupape (19"').

5. Unité hydraulique (5) selon la revendication 3, **caractérisée en ce que** le corps de soupape (19') présente des griffes de retenue (34) qui s'étendent depuis la plaque de soupape (33) à travers le passage de fluide hydraulique (32) et qui s'étendent sur une deuxième surface (37) tournée vers l'espace basse pression (16) sur la partie intermédiaire de boîtier (23), laquelle deuxième surface (37) sert de butée définissant la deuxième position du corps de soupape (19').

6. Unité hydraulique (5) selon la revendication 5, **caractérisée en ce que** le corps de soupape (19') est une pièce moulée par injection de plastique.

7. Unité hydraulique (5) selon la revendication 2, **caractérisée en ce que** le corps de soupape (19") est une bille et le passage de fluide hydraulique (32) présente la forme d'une calotte sphérique s'ouvrant dans la direction de l'espace moyenne pression (12), la section transversale de passage étranglée étant formée par un renfoncement (36") en forme de moulure s'étendant dans la direction axiale de la calotte sphérique, sur la surface d'enveloppe interne du passage de fluide hydraulique (32).

8. Unité hydraulique (5) selon la revendication 7, **caractérisée en ce que** la butée définissant la deuxième position de la bille (19") est formée par une ou plusieurs projections de matière (38) sur la partie intermédiaire de boîtier (23) s'étendant dans le passage de fluide hydraulique (32).

9. Unité hydraulique (5) selon la revendication 8, **caractérisée en ce que** trois projections de matière (38) réparties uniformément sur la surface d'enveloppe interne du passage de fluide hydraulique (32) sont prévues.

10. Unité hydraulique (5) selon la revendication 8, **caractérisée en ce que** les projections de matière (38) sont produites par rabattement de la partie intermédiaire de boîtier (23).
